# EUROPÄISCHE PATENTSCHRIFT

(11) **EP 1 564 178 B1**
(45) Veröffentlichungstag und Bekanntmachung des Hinweises auf die Patenterteilung: **17.05.2006**
(21) Anmeldenummer: 05002810.9
(22) Anmeldetag: 10.02.2005
(51) Int. Cl.: B66D 1/36

(54) **Hubspindel**
Lifting spindle
Vis élévatrice

(30) Priorität: 14.02.2004 DE 202004002309 U
(43) Veröffentlichungstag der Anmeldung: 17.08.2005
(73) Patentinhaber: Rheinmetall Landsysteme GmbH, 24107 Kiel (DE)
(72) Erfinder: Jaeger, Ingo Peter, 52070 Aachen (DE); Spang, Frank, 66333 Völklingen (DE); Tägl, Michael, 09380 Thalheim (DE)
(74) Vertreter: Dietrich, Barbara

(56) Entgegenhaltungen:
- DE-A1- 2 616 470
- DE-A1- 19 503 328
- US-A- 2 928 557
- US-A- 3 843 094
- US-A- 4 634 102
- US-A- 4 854 547

## Beschreibung

Die Erfindung betrifft eine Hubspindel zum Anheben einer Seilandrückwalze.

Nächstliegender Stand der Technik wird in der US-A-3843094 gesehen.

Seilandrückwalzen finden Verwendung in Zusammenhang mit Seilwinden beispielhaft bei Bergepanzern. Die Seilandrückwalze drückt das Seil federvorgespannt gegen die Windentrommel um ein definierteres Auf- und Abwickeln zu ermöglichen.

Bei Defekten an der Seilwinde muss die Seilandrückwalze gegen die Federvorspannung angehoben werden um einen Ausbau der Winde zu ermöglichen.

Die Seilandrückwalze befindet sich, mit der Seilwinde, im Kranausleger, was den Aus- und Einbau unter Beachtung der Unfallverhütungsvorschriften unmöglich macht.

Der im Patentanspruch 1 beschriebenen Erfindung liegt das Problem zugrunde eine Möglichkeit zu schaffen die Seilandrückwalze, zum Aus- und Einbau der Seilwinde im Kranausleger eines Bergepanzers, unter Berücksichtigung aller Unfallverhütungsvorschriften, anzuheben.

Diese Aufgabe wird durch die im kennzeichnenden Teil des Anspruchs 1 aufgeführten Merkmale einer Hubspindel zum Anheben einer Seilandrückwalze, bei der ein Haken drehbar an einer Gewindespindel gehaltert ist, die ihrerseits mittels einer Mutter eines Schwenklagers gehaltert ist, welches sich auf zwei Lagerböcken abstützt, die auf einer Grundplatte gehaltert sind und die Grundplatte ein Lochbild aufweist, welches identisch mit dem Lochbild eines Wartungsdeckels an einem Kranausleger ist und die Grundplatte, in funktionsfähigem Zustand, schraubbar am Kranausleger gehaltert ist, gelöst.

Der Vorteil der Erfindung liegt darin, dass der Haken an den Umfang der Seilandrückwalze angepasst ist und diese sicher umschlingt. Weiter ist der Haken im Bereich der Verbindungsstelle zur Gewindespindel als Hülse ausgeformt, die ein drehbares Fixieren des Hackens an der Gewindespindel ermöglicht.

Die eigentliche Hubarbeit wird durch die Mutter des Schwenklagers ausgeführt, deren Gewindesteigung aus Sicherheitsgründen selbsthemmend ausgelegt ist. Das Schwenklager wiederum ist vorteilhaft drehbar in Lagerböcken gehaltert um die naturgemäß auftretende Rotation der Seilandrückwalze um die Lagerstelle der Halterung der Seilandrückwalze zu kompensieren.

Besonders vorteilhaft ist es, wenn die Grundplatte auf der die Lagerböcke fixiert sind über das gleiche Lochbild wie der Wartungsdeckel für die Seilwinde am Kranausleger des Bergepanzers verfügt. Ein lösbares fixieren der Hubspindel im einsatzfähigen Zustand ist so ermöglicht.

Eine besonders vorteilhafte Ausgestaltung der erfindungsgemäßen Hubspindel ist in Anspruch 2 beschrieben. Die Hubspindel wird im einsatzfähigen Zustand auf dem Kranausleger eines Bergepanzers fixiert.

Zur Erläuterung der Erfindung wird folgender Funktionsablauf beschrieben.

Zum Ausbau der Seilwinde in einem Kranausleger eines Bergepanzers wird der Wartungsdeckel entfernt und die Grundplatte der Hubspindel mit den Schrauben des Wartungsdeckels am Kranausleger des Bergepanzers gehaltert. Die Mutter des Schwenklagers wird solange im Gegenuhrzeigersinn gedreht bis der Hacken um die angepresste Seilandrückwalze fasst. Die Muter des Schwenklagers wird im Uhrzeigersinn gedreht, wodurch die Seilandrückwalze angehoben wird.

Die einzige Figur 1 zeigt die erfindungsgemäße Hubspindel in perspektivischer Darstellung.

Es zeigt Figur 1 einen Haken 1, der an seiner der Gewindespindel 2 abgewandten Seite eine Rundung aufweist, die der Seilandrückwalze entspricht und an seiner der Gewindespindel 2 zugewandten Seite eine Hülse aufweist. Der Haken 1 ist drehbar in der Gewindespindel 2 gehaltert. Die Gewindespindel 2 führt durch das Schwenklager 3 und wird durch die Mutter des Schwenklagers 4 fixiert. Das Schwenklager 3 ist drehbar in Lagerböcken 5 gehaltert, die sich auf die Grundplatte 6 abstützen. Die Grundplatte 6 weist ein Lochbild 7 auf, welches dem des Wartungsdeckels für die Seilwinde am Kranausleger eines Bergepanzers entspricht.

### Bezugszeichenliste:

- 1.: Haken
- 2.: Gewindespindel
- 3.: Schwenklager
- 4.: Mutter des Schwenklagers
- 5.: Lagerbock
- 6.: Grundplatte
- 7.: Lochbild

## Patentansprüche

1. Hubspindel zum Anheben einer Seilandrückwalze, bei der
- ein Haken (1) drehbar an einer Gewindespindel (2) gehaltert ist,
- die ihrerseits mittels einer Mutter (4) eines Schwenklagers (3) gehaltert ist,
- welches sich auf zwei Lagerböcken (5) abstützt, die auf einer Grundplatte (6) gehaltert sind und
- die Grundplatte (6) ein Lochbild (7) aufweist, welches identisch mit dem Lochbild eines Wartungsdeckels an einem Kranausleger ist und
- die Grundplatte (6), in funktionsfähigem Zustand, schraubbar am Kranausleger gehaltert ist.

2. Hubspindel zum Anheben einer Seilandrückwalze nach Anspruch 1, wobei die Seilandrückwalze in Verbindung mit einer Seilwinde in einem Kranausleger eines Bergepanzers gehaltert ist.

## Claims

1. Lifting spindle for raising a cable-pressing roller, in the case of which
- a hook (1) is secured in a rotatable manner on a threaded spindle (2),
- which, for its part, is secured by means of a nut (4) of a pivot bearing (3),
- which is supported on two bearing blocks (5), which are secured on a base plate (6), and
- the base plate (6) has a pattern of holes (7) which is identical to the pattern of holes on a service cover on a crane jib, and
- the base plate (6), in the functional state, is secured for screwing action on the crane jib.

2. Lifting spindle for raising a cable-pressing roller according to Claim 1, the cable-pressing roller being secured in conjunction with a cable winch in a crane jib of a wrecker.

## Revendications

1. Vis élévatrice pour soulever un cylindre de serrage de câble, dans laquelle
- un crochet (1) est maintenu de façon rotative sur une broche filetée (2),
- qui est à son tour maintenue au moyen d'un écrou (4) d'un palier pivotant (3),
- qui prend appui sur deux supports de palier (5), qui sont fixés sur une plaque de base (6), et
- la plaque de base (6) présente un gabarit de trou (7), qui est identique au gabarit de trou d'un couvercle d'entretien sur une flèche relevable et oscillante, et
- en état de fonctionnement, la plaque de base (6) peut être fixée par vissage sur la flèche relevable et oscillante.

2. Vis élévatrice pour soulever un cylindre de serrage de câble selon la revendication 1, dans laquelle le cylindre de serrage de câble est maintenu en assemblage avec un treuil à câble dans une flèche relevable et oscillante d'un char de dépannage.
